# NEUE EUROPÄISCHE PATENTSCHRIFT

(11) **EP 0 851 200 B2**
(45) Veröffentlichungstag und Bekanntmachung des Hinweises auf die Entscheidung über den Einspruch: **17.03.2010**
(45) Hinweis auf die Patenterteilung: 26.01.2005
(21) Anmeldenummer: 97120668.5
(22) Anmeldetag: 26.11.1997
(51) Int. Cl.: F28F 1/04, F28F 1/40, B21D 53/04

(54) **Verfahren zum Anbringen von Laschen und/oder Vorsprüngen an einem Feinblech, Feinblech mit Laschen und/oder Vorsprüngen sowie Rechteckrohr aus Feinblechen**
Process for arranging tabs and/or projections on a thin sheet, thin sheet with tabs and/or projections and thin tube of rectangular cross section
Procédé pour la réalisation de languettes et/ou de saillies sur une tôle mince, tôle mince avec languettes et/ou saillies et tube en tôle mince à section rectangulaire

(30) Priorität: 24.12.1996 DE 19654367
(43) Veröffentlichungstag der Anmeldung: 01.07.1998
(73) Patentinhaber: Behr GmbH & Co. KG, 70469 Stuttgart (DE)
(72) Erfinder: Beck, Claus, 73734 Esslingen (DE); Hägele, Jürgen Dipl.-Ing. (FH), D-70499 Stuttgart (DE)

(56) Entgegenhaltungen:
- EP-A- 0 677 715
- EP-A- 0 772 018
- EP-A1- 0 467 250
- EP-A2- 0 667 715
- WO-A-95/05571
- DE-A1- 2 841 843
- DE-A1- 3 416 840
- DE-A1- 3 613 596
- DE-A1- 3 621 208
- GB-A- 2 088 544
- US-A- 2 250 542
- US-A- 4 122 700
- US-A- 4 206 806
- US-A- 5 417 097
- 1983, ISBN 3765303577 Seite 148
- 1983, ISBN 3765303577 Seite 128

## Beschreibung

Die Erfindung betrifft ein aus zwei Feinblechen hergestelltes Rechteckrohr für einen Wärmeübertrager, wie aus der EP 0677715 A1 bekannt.

In der nicht vorveröffentlichten DE-Patentanmeldung P 195 40 683.4 (& EP-A-0 772 018, Stand der Tecknik gemäß Art. 54(3) EPC) ist offenbart, daß an Feinblechen paarweise Laschen angebracht werden, die in Strömungsrichtung V-förmig auseinanderlaufen. Diese Laschen erstrecken sich bis etwa zu einem Viertel oder einem Drittel der Höhe des Rechteckrohres, so daß sie eine Höhe haben, die deutlich höher als die Blechstärke ist. In der DE-Patentanmeldüng ist offenbart, daß diese Laschen insbesondere als Einsätze vorgesehen werden, die beim Zusammenfügen der Rechteckrohre oder auch vorher an den Feinblechen angebracht werden, z.B. mittels Tiefziehens und Zusammendrückens.

Der Erfindung liegt die Aufgabe zugrunde, ein Rechteckrohr der eingangs genannten Art zu schaffen, das wirtschaftlich zu verwirklichen ist.

Diese Aufgabe wird durch ein Verfahren mit den Merkmalen des Anspruchs 1 gelöst.

Weitere Vorteile der Erfindung ergeben sich aus der beigefügten Beschreibung einer Vorrichtung zum Massivumformen von Feinblechen, die nicht unter den Schutzbereich der Ansprüche fällt. Anspruch 2 betrifft einen Wärmeübertrager mit mindestens einem Rechteckrohr gemäß Anspruch 1.
- Fig. 1: zeigt eine Stirnansicht eines Rechteckrohres für einen Abgaswärmeübertrager, das mit mittels Massivumformen aus dem Boden der Feinblechschalen herausgeformten Laschen versehen ist,
- Fig. 2: eine Ansicht auf eine Blechschale im Bereich zweier Laschen und
- Fig. 3: eine Vorrichtung zum Durchführen des erfindungsgemäßen Verfahrens.

Das in Fig. 1 und 2 dargestellte Rechteckrohr 10, das etwa in dem Vierfachen seiner normalen Größe gezeichnet ist, ist zur Verwendung in einem Wärmeübertrager und insbesondere einem Abgaswärmeübertrager bestimmt. Aus einer Vielzahl derartiger Rechteckrohre 10 wird ein Rohrbündel gebildet, das zur Führung von Abgas bestimmt ist. Die Enden der Rohrbündel sind gasdicht jeweils in einem Rohrboden angeordnet, wobei die Rohrböden zusammen mit einem das Rohrbündel umgebenden Außenmantel ein Gehäuse zur Führung eines flüssigen Kühlmittels bilden. Dieses Gehäuse ist zwischen den beiden Rohrböden mit einem Eintritt und einem Austritt für das flüssige Kühlmittel versehen. Ein derartiger Abgaswärmetauscher ist in der nicht vorveröffentlichten deutschen Patentanmeldung P 195 40 683.4 offenbart.

Das Rechteckrohr 10 ist aus zwei U-förmigen Feinblechschalen 11, 12 zusammengesetzt, die an ihren Stegen dicht miteinander verbunden sind, insbesondere verschweißt sind. Von den Böden der beiden Feinblechschalen 11, 12 ragen zum Innern des Rechteckrohres 10 hin Laschen 13, 14 ab, die sich etwa über ein Viertel bis ein Drittel der Höhe des Rechteckrohres erstrecken. Die Laschen 13, 14 sind jeweils paarweise symmetrisch zur Längsmitte des Rechteckrohres 10 angeordnet. Sie laufen in Strömungsrichtung des zu führenden Gases V-förmig auseinander, wobei ihre der Strömungsrichtung zugewandten Enden einen Abstand zueinander einhalten. Die paarweise angeordneten Laschen 13, 14 wiederholen sich über die Länge des Rechteckrohres 10 in regelmäßigen Abständen. Dabei sind die Feinblechschalen 11, 12 derart versetzt zueinander angeordnert, daß die Laschen 13, 14 der Böden der Feinblechschale 11 und der Feinblechschale 12 in Längsrichtung versetzt zueinander angeordnet sind.

Die Laschen 13, 14 sind aus den Böden der Feinblechschalen 11, 12 mittels Massivumformens und insbesondere mittels eines Fließpressens herausgeformt. Hierzu werden die Feinblechstreifen, die später zu den Feinblechhalbschalen 11, 12 umgeformt werden, zwischen einer Matrize und einem Stempel flächig mit Druck derart belastet, daß die Fließgrenze des Blechmaterials überschritten wird und ein Teil des Feinblechmaterials in Schlitze einer Matrize (oder auch des Stempels) hineinfließt, die die Form der Laschen 13, 14 bestimmen. Bei dem in Fig. 1 und 2 dargestellten Ausführungsbeispiel werden die Feinblechstreifen mittels einer Kreisfläche belastet, die die beiden Laschen 13, 14 umgibt. Es können jedoch noch andere Belastungsflächen vorgesehen werden, beispielsweise quadratische oder rechteckige Flächen oder Flächen, die an die Kontur der zu bildenden Laschen 13, 14 angepaßt sind. Die Feinblechstreifen, die eine Blechstärke von nicht mehr als 1,0 mm aufweisen, werden mittels Fließpressen auf etwa 70% bis etwa 50% ihrer ursprünglichen Blechstärke zusammengedrückt, wodurch sich Laschen 13, 14 von einer Höhe ergeben, deren Höhe ohne weiteres das 1,5-fache der ursprünglichen Blechstärke betragen kann.

In Fig. 3 ist schematisch eine Vorrichtung dargestellt, mittels der das Massivumformen zum Bilden der Laschen gemäß der Erfindung durchgeführt werden kann. Die Vorrichtung besitzt ein Unterteil 15, in der eine Matrize 16 angeordnet ist. Die Matrize 16 besitzt eine Aussparung 17, in die ein Feinblechstreifen 18 eingeschoben ist. Der Feinblechstreifen 18 ist mittels an dem Unterteil 15 angebrachter Führungen 19 in der Aussparung 17 gehalten. In der Matrize 16 sind schlitzförmige Aussparungen 20 vorgesehen, die als Negativformen für die zu bildenden Laschen 13, 14 dienen.

In einem dem Unterteil 15 unter Aufbringung einer Preßkraft zustellbaren Oberteil 21, ist ein Stempel 22 gehalten, der zwischen den Führungen 19 dem Feinblechstreifen 18 zustellbar ist, wobei er den Bereich der Aussparungen 20 flächig überdeckt. Der Stempel 22 besitzt hierzu eine ebene, zu dem Feinblech 18 parallele Stempelfläche 23, die den Bereich der Aussparungen 20 der Matrize 16 in ausreichender Größe flächig überdeckt. Der Stempel 22 wird mit seiner Stempelfläche 23 mit ausreichender Kraft in den Feinblechstreifen 18 eingedrückt, so daß die Fließgrenze des Blechmaterials überschritten wird. Ein Teil des Blechmaterials fließt dann in die Aussparungen 20 und bildet dabei die Laschen 13, 14, die in Fig. 1 und 2 dargestellt sind. Dabei wird das Feinblech in dem Bereich der Stempelfläche 23 auf etwa 70% bis etwa 50% der ursprünglichen Blechstärke zusammengedrückt. Die Eindrücktiefe hängt von der Höhe der zu bildenden Laschen ab. Zweckmäßigerweise wird die Eindringtiefe der Stempelfläche 23 des Stempels 22 durch einen Tiefenanschlag begrenzt. Die Aussparungen 20 können offene Schlitze sein oder eine Tiefe aufweisen, die größer als die gewünschte Höhe der Laschen ist. Die Höhe der Laschen bestimmt sich durch die Eindrücktiefe, mit der die Stempelfläche 23 in das Feinblech 18 eingedrückt wird. Zu erwähnen ist noch, daß bei dem Fließpressen die für Fließpressen üblichen Schmiermittel eingesetzt werden, um die Stanzzeit des Werkzeugs zu verbessern.

Das Fließpressen kann in kaltem Zustand durchgeführt werden. Wenn das Fließpressen in halbwarmem Zustand, beispielsweise bis 600°C oder im warmen Zustand, beispielsweise bis 1200°C, durchgeführt wird, so erhöht sich die Fließfähigkeit des Blechmaterials, so daß kleinere Umformkräfte erforderlich sind. Als Werkstoff für den Feinblechstreifen hat sich beispielsweise ein Stahl mit der Nr. 1.4539 als anwendbar erwiesen.

Mit der in Fig. 3 dargestellten Vorrichtung lassen sich an den Blechstreifen 18 die Paare von Laschen 13, 14 taktweise formen, indem das Feinblech 18 taktweise vorgeschoben und der Fließpreßvorgang durch Zustellen des Stempels 22 ebenfalls taktweise ausgeführt wird. Es ist jedoch auch möglich, ein ähnliches Fließpressen mittels Walzen des Feinblechstreifens durchzuführen. Dabei kann auch vorgesehen werden, daß ein Mittelstreifen, in welchem die Laschen 13, 14 durch Massivumformen gebildet werden, ständig fließgepreßt und damit zusammengedrückt wird, während dennoch die Laschen nur in regelmäßigen Abständen gebildet werden.

Bei einer abgewandelten Ausführungsform wird eine Matrize 16 mit einer ebenen Auflagefläche vorgesehen, während den Aussparungen 20 entsprechende Aussparungen in dem Stempel 22 im Bereich der Stempelfläche 23 vorgesehen sind. Das Anbringen der Aussparungen 20 in der Matrize 16 hat jedoch den Vorteil, daß die gasführende Seite eines aus den Blechstreifen 18 gebildeten Rohres bis auf die Laschen 13, 14 glatte Innenwandungen aufweist, so daß eine Ablagerung von festen Partikeln o.dgl. vermieden wird.

## Patentansprüche

1. Rechteckrohr für einen Wärmeübertrager, insbesondere für einen Abgaswärmeübertrager, das aus zwei U-förmigen Feinblechschalen zusammengesetzt ist, wobei wenigstens von dem Boden einer der Feinblechschalen paarweise angeordnete massive Laschen nach innen abragen, die in Strömungsrichtung V-förmig auseinanderlaufen, wobei die Laschen (13, 14) mittels Fließpressens mit flächiger Belastung des Feinbleches aus dem Boden wenigstens einer der Feinblechschalen (11, 12) herausgeformt sind.

2. Wärmeübertrager, insbesondere Abgaswärmeübertrager, mit einer Vielzahl von Rechteckrohren, deren Enden in Rohrböden angeordnet sind, **dadurch gekennzeichnet, daß** zumindest ein Rechteckrohr nach Anspruch 1 ausgebildet ist.

## Claims

1. Box-section tubing for a heat transfer device, in particular for an exhaust gas heat transfer device, assembled from two U-shaped sheet metal shells, whereby pairs of solid tabs project inwards from the base of at least one of the sheet metal shells and diverge in a V-shaped formation in the direction of flow, whereby the tabs (13, 14) are shaped from the base of at least one of the sheet metal shells (11, 12) by means of impact extrusion involving the planar loading of the sheet metal.

2. Heat transfer device, in particular exhaust gas heat transfer device, with a plurality of box-section tubes terminating in tube sheets, **characterised in that** at least one box-section tube is designed according to claim 1.

## Revendications

1. Tube à section rectangulaire pour un échangeur thermique, notamment pour un échangeur de chaleur de gaz brûlés, composé de deux coques de tôle fine en U, où des languettes massives disposées par paires, s'écartant en V l'une de l'autre dans le sens de l'écoulement, font saillie vers l'intérieur depuis la base d'une des tôles en coque fine au moins, lesdites languettes (13, 14) étant formées par filage à contrainte plane de la tôle fine sur la base d'une des coques de tôle fine (11, 12) au moins.

2. Echangeur thermique, notamment échangeur de chaleur de gaz brûlés, avec une pluralité de tubes à section rectangulaire dont les extrémités sont disposées dans des fonds de tubes, **caractérisé en ce qu'**au moins un tube à section rectangulaire est formé selon la revendication 1.
